# FASCICULE DE BREVET EUROPEEN

(11) **EP 1 438 149 B1**
(45) Date de publication et mention de la délivrance du brevet: **14.02.2007**
(21) Numéro de dépôt: 02795337.1
(22) Date de dépôt: 24.10.2002
(51) Int. Cl.: B21D 13/04, B21D 5/08

(54) **PROFILEUSE NOTAMMENT POUR PROFILES METALLIQUES**
PROFILIERVORRICHTUNG, INSBESONDERE FÜR METALLPROFILE
CONTOUR ROLL FORMER IN PARTICULAR FOR EXTRUDED METAL PROFILES

(30) Priorité: 25.10.2001 FR 0113812
(43) Date de publication de la demande: 21.07.2004
(73) Titulaire: ARCELOR France, 93200 Saint Denis (FR)
(72) Inventeur: DUPAS, Philippe, Maurice, Jean, Camille, F-44240 Suce-Sur-Erdre (FR)
(74) Mandataire: Colas, Jean-Pierre
(86) Numéro de dépôt international: PCT/FR2002/003660
(87) Numéro de publication internationale: WO 2003/035296

(56) Documents cités:
- EP-A- 0 993 883
- DE-A- 3 128 126
- US-A- 4 903 516
- US-B1- 6 282 932

## Description

La présente invention se rapporte à une profileuse pour fabriquer des profilés notamment métalliques.

On connaît de la technique antérieure une profileuse du type pouvant fonctionner avec différents jeux de paires de têtes de profilage selon le type de profilé à fabriquer.

Classiquement, lorsqu'on souhaite passer de la fabrication d'un type de profilé à une autre, on doit arrêter le fonctionnement de la profileuse, et venir remplacer une à une l'ensemble des paires de têtes de profilage situées sur la ligne de profilage, c'est-à-dire sur le parcours destiné à être emprunté par les tôles à profiler.

Cette opération de remplacement est très longue et a pour effet de grever sérieusement la productivité de la profileuse.

En outre, cette opération nécessite l'utilisation d'un appareil de levage tel qu'un pont roulant, ce qui est dangereux pour le personnel et peut occasionner des accidents graves.

La présente invention a pour but de remédier à ces inconvénients.

On atteint ce but de l'invention avec une profileuse du type pouvant fonctionner avec différents jeux de paires de têtes de profilage selon le type de profilé à fabriquer, remarquable en ce que lesdites paires de têtes sont montées sur des chariots pouvant coulisser dans les deux sens d'une direction transversale à la ligne de profilage, de manière que l'on puisse remplacer un jeu par un autre avec le minimum de manipulations.

Grâce à ces caractéristiques, il suffit de faire coulisser les chariots pour mettre en place le jeu de paires de têtes de profilage souhaité, ce qui permet de réduire considérablement le temps pendant lequel la profileuse est arrêtée, et de supprimer les risques inhérents aux opérations de levage de la technique antérieure.

Suivant d'autres caractéristiques de l'invention :
- ladite profileuse comprend des chariots supportant une pluralité de paires de têtes de profilage appartenant à des jeux distincts,
- ladite profileuse comprend des groupes distincts de chariots supportant des paires de têtes de profilage appartenant à des jeux distincts,
- ladite profileuse comprend d'une part des premier et deuxième jeux de paires de têtes de profilage montés côte à côte sur un premier groupe de chariots, et d'autre part des troisième et quatrième jeux de paires de têtes de profilage montés côte à côte sur un deuxième groupe de chariots indépendant dudit premier groupe,
- ladite profileuse comprend au moins un vérin à double effet pour mouvoir chacun desdits chariots,
- ladite profileuse comprend deux vérins à double effet montés en opposition pour mouvoir chacun desdits chariots, de manière à placer sélectivement les chariots dudit premier groupe dans l'une des trois positions suivantes : têtes inactives, premier jeu de têtes actif, deuxième jeu de tête actif, et à placer sélectivement les chariots dudit deuxième groupe dans l'une des trois positions suivantes : têtes inactives, troisième jeu de têtes actif, quatrième jeu de têtes actif,
- l'un desdits deux vérins est plus long que l'autre, de manière à prendre en compte l'encombrement d'un moteur d'entraînement des paires de têtes de profilage supportées par le chariot correspondant,
- ladite profileuse comprend des moyens pour empêcher sa mise en route tant que lesdits chariots n'ont pas atteint un alignement permettant l'utilisation de l'un desdits jeux,
- lesdits moyens comprennent une pluralité de trous formés dans lesdits chariots, disposés de manière à être alignés lorsque ledit alignement est atteint, et un rayon laser disposé de manière à passer dans tous lesdits trous lorsque ledit alignement est atteint,
- lesdits chariots sont montés sur des roulettes roulant sur des rails, et lesdits rails comprennent des creux disposés de manière à indexer les positions desdits chariots correspondant à l'utilisation de chacun desdits jeux,
- ladite profileuse comprend des portiques munis de cales adaptées pour supporter lesdits chariots lorsque lesdites roulettes se trouvent dans lesdits creux.

D'autres caractéristiques et avantages de la profileuse selon l'invention apparaîtront à la lecture de la description qui va suivre et à l'examen du dessin annexé, dans lequel :
- la figure 1 est une vue en perspective d'une partie de la profileuse selon l'invention,
- les figures 1at et 1b sont des agrandissements de détails de la figure 1,
- la figure 2 est une vue en perspective d'un chariot de cette profileuse supportant des première et deuxième paires de têtes de profilage appartenant respectivement à des jeux distincts,
- la figure 2a est un agrandissement d'un détail de la figure 2,
- la figure 3 est une vue de dessous d'une partie de la profileuse de la figure 1, et
- les figures 4a, 4b, 4c sont des vues schématiques montrant les trois positions que peuvent occuper chacun des chariots.

On se reporte à présent à la figure 1, sur laquelle on voir que la profileuse 1 selon l'invention comprend une pluralité de chariots Ci disposés transversalement à la ligne de profilage matérialisée par la flèche F.

Par ligne de profilage, l'homme du métier comprendra que l'on entend ici le parcours destiné par être emprunté par chaque tôle à profiler se déplaçant à l'intérieur de la profileuse 1, entre son entrée 3 et sa sortie 5.

On notera que les chariots portant des indices Ci où i est pair (i=2p) sont décalés transversalement, c'est-à-dire selon la direction matérialisée par la flèche T perpendiculaire à la fèche F, par rapport aux chariots portant des indices Ci où i est impair (i=2p+1), et ce pour des raisons qui seront exposées plus loin.

On désignera dans ce qui suit ces deux groupes de chariots respectivement par les termes « groupe de chariots pairs » et « groupe de chariots impairs ».

On se reporte à présent à la figure 2, sur laquelle on voit que chaque chariot Ci comprend des première P1i et deuxième P2i paires de têtes de profilage disposées côte à côte, c'est-à-dire dans l'alignement l'une de l'autre selon la direction T.

On notera que l'on entend ici par « tête de profilage » une pluralité de disques Di de préférence métalliques supportés par un même axe Ai, chaque paire de têtes P1i, P2i étant donc formée de deux telles pluralités de disques Di, Dj montées sur deux axes parallèles Ai, Aj.

On notera que ces paires de têtes n'ont pas été représentées sur la figure 1, et ceci dans un pur soucis de clarté.

L'ensemble des paires P1i avec i pair, P1i avec i impair, P2i avec i pair et P2i avec i impair définissent respectivement quatre jeux de paires de têtes permettant chacun d'obtenir des profilés d'un type déterminé.

On comprend donc que les termes « jeu de paires de têtes » désignent l'ensemble des paires de têtes placées les unes à la suite des autres selon la direction F (voir figure 1), permettant d'obtenir un type de profilés prédéterminé.

Chaque chariot Ci comprend en outre un ensemble moto-réducteur Mi pour entraîner les deux paires de têtes P1i et P2i, cet ensemble étant alimenté par des connexions électriques appropriées non représentées.

Comme cela est connu en soi, les disques Di, Dj de chaque paire de têtes tournent en sens inverse afin de conférer progressivement la forme voulue aux plaques de tôles qui alimentent la profileuse 1.

Chaque chariot Ci comprend des roulettes Ri adaptées pour permettre à ce chariot de coulisser sur des rails correspondants RAi (voir figure 1).

Comme cela est visible sur la vue de détail 1a, les rails RAi comprennent des creux CRi susceptibles de recevoir les roulettes Ri.

De retour à la figure 1, on notera également que le parcours de profilage est délimité par des premier Π1 et deuxième Π2 portiques.

Comme cela est visible sur la vue de détail 1b, une pluralité de cales CAi sont fixées sur ces portiques, ces cales étant susceptibles de coopérer avec des épaulements Ei (voir la vue de détail 2a) formés sur chacun des chariots Ci lorsque les roulettes Ri se trouvent dans les creux CRi.

On notera également (voir figure 1) que des vérins Vi à double effet sont interposés entre chaque chariot Ci et un support fixe S relié au sol.

En se reportant à présent aux figures 3, 4a, 4b et 4c, on voit qu'en fait, chaque chariot Ci est relié au support fixe S par l'intermédiaire de deux vérins à double effet V1i et V2i ayant une tige commune Ti.

Le vérin V1i qui est relié au chariot Ci est de préférence plus long que le vérin V2i relié au support fixe S.

Ces vérins sont alimentés par des connexions hydrauliques appropriées, non représentées.

En se reportant plus spécifiquement aux figures 4a, 4b et 4c, on peut voir que chaque chariot Ci peut occuper trois positions différentes, correspondant aux différentes situations des vérins V1i et V2i.

La position représentée à la figure 4a correspond à la situation où les vérins V1i et V2i sont tous les deux allongés.

C'est dans cette position que se trouve le groupe de chariots pairs sur les figures 1 et 3.

Les chariots se trouvent donc le plus loin possible du support fixe S, et ni les paires de têtes P1i ni les paires de têtes P2i ne se trouvent dans la zone de profilage située entre les portiques Π1 et Π2 : ces têtes sont donc inactives.

La position représentée à la figure 4b correspond à la situation où le vérin V1i est allongé, et où le vérin V2i est rétracté.

C'est dans cette position que se trouve le groupe de chariots impairs sur les figures 1 et 3.

Dans cette position, les paires de têtes P2i se trouvent dans la zone de profilage: ces têtes sont donc actives.

La position représentée à la figure 4c correspond à la situation où les vérins V1i et V2i sont rétractés (position non représentée sur les figures 1 et 3).

Dans cette position, les paires de têtes P1i se trouvent dans la zone de profilage : ces têtes sont donc actives.

De manière préférée, la profileuse 1 comprend des moyens pour empêcher sa mise en route tant que les chariots Ci n'ont pas atteint un alignement permettant l'utilisation du jeu de paires de têtes souhaité.

Comme cela est visible sur les figures 2 et 2a, ces moyens peuvent comprendre des trous TRi formés dans chaque chariot Ci, et un rayon laser RL disposé de manière à passer dans les trous TRi de tous les chariots Ci lorsque ledit alignement est atteint, et à éclairer ainsi une cellule photoélectrique CP déclenchant l'autorisation de mise en route de la profileuse.

Le mode de fonctionnement et les avantages de cette profileuse résultent directement de la description qui précède.

Pour fabriquer des profilés métalliques, on fait circuler des plaques de tôles de l'entrée 3 vers la sortie 5 selon la direction F, entre les portiques Π1 et Π2 (voir figure 1).

Lorsque les chariots Ci se trouvent dans la position représentée aux figures 1 et 3, ces plaques de tôle passent donc entre les têtes de profilage des paires P2i avec i impair.

On peut donc obtenir des profilés d'un premier type.

Pour obtenir des profilés du type correspondant au jeux de têtes P1i avec i impair, il suffit de placer le groupe de chariots impairs dans la position représentée à la figure 4c, et de conserver le groupe de chariots pairs dans la position représentée à la figure 4a.

Pour obtenir des profilés du type correspondant au jeux de têtes P2i avec i pair, il suffit de placer le groupe des chariots impairs dans la position représentée à la figure 4a, et de placer le groupe des chariots pairs dans la position représentée à la figure 4b.

Pour obtenir des profilés du type correspondant au jeux de têtes P1i avec i pair, il suffit de placer le groupe de chariots impairs dans la position représentée à la figure 4a, et de placer le groupe de chariots pairs dans la position représentée à la figure 4c.

Comme on peut le comprendre à présent, la profileuse 1 permet de fabriquer quatre types de profilés différents simplement en faisant coulisser convenablement les chariots Ci préalablement à la fabrication.

Il n'est donc plus nécessaire, comme dans la technique antérieure, de soulever chaque paire de têtes de profilage au moyen d'un pont roulant pour la remplacer par une autre, ce qui permet d'une part de réduire considérablement le temps d'arrêt de la profileuse, et d'autre part de supprimer tous les risques pour le personnel liés aux opérations de levage.

On notera que le fait de prévoir que les vérins V1i soient plus longs que les vérins V2i permet de positionner précisément chaque paire de têtes P1i, P2i entre les deux portiques Π1 et Π2, étant donné que le surcroît de longueur des vérins V1i par rapport au vérin V2i correspond sensiblement à la longueur axiale de l'ensemble moto-réducteur Mi.

Lorsqu'on veut amener un chariot Ci de la position représentée à la figure 4c (têtes P1i actives) à la position représentée à la figure 4b (têtes P2i actives), on actionne le vérin relativement long V1i.

Lorsqu'on veut amener un chariot Ci de la position représentée à la figure 4b (têtes P2i actives) à la position représentée à la figure 4a (têtes inactives), on actionne le vérin relativement court V2i.

Lorsqu'on veut amener un chariot Ci directement de la position représentée à la figure 4c (têtes P1i actives) à la position représentée à la figure 4a (têtes inactives), on peut actionner simultanément les vérins V1i et V2i.

Bien entendu, pour ramener le chariot à sa position de départ, on procède dans l'ordre inverse de celui qui vient d'être décrit.

Les creux CRi formés dans les rails RAi (voir figure 1a) permettent d'indexer les différentes positions possibles des chariots Ci, de manière là encore à améliorer la précision du positionnement transversal des paires de têtes P1i, P2i.

Les cales CAi permettent, en coopérant avec les épaulements Ei (voir figures 1b et 2a), d'immobiliser complètement chaque chariot Ci une fois que les roulettes Ri sont arrivées au droit des creux CRi correspondant aux positions souhaitées.

La présence des tous TRi et du rayon laser RL (voir figures 2 et 2a) permet d'éviter la mise en route de la profileuse tant que tous les chariots Ci n'ont pas atteint la position correspondant au type de profilé à fabriquer.

Bien entendu, la présente invention n'est pas limitée au mode de réalisation décrit et représenté, fourni uniquement à titre d'exemple illustratif.

C'est ainsi par exemple que la profileuse selon l'invention pourrait ne comprendre qu'un seul groupe de chariots supportant chacun une pluralité de paires de têtes de profilage appartenant à des jeux distincts.

C'est ainsi également que la profileuse selon l'invention pourrait comprendre des groupes distincts de chariots ne supportant chacun qu'une seule paire de têtes de profilage appartenant à un jeu donné.

## Revendications

1. Profileuse (1) du type pouvant fonctionner avec différents jeux de paires de têtes de profilage (P1i, P2i) selon le type de profilé à fabriquer, **caractérisée en ce que** lesdites paires de têtes (P1i, P2i) sont montées sur des chariots (Ci) pouvant coulisser dans les deux sens d'une direction (T) transversale à la ligne de profilage, de manière que l'on puisse remplacer un jeu par un autre avec le minimum de manipulations.

2. Profileuse (1) selon la revendication 1, **caractérisée en ce que** qu'elle comprend des chariots (Ci) supportant une pluralité de paires de têtes de profilage (P1i, P2i) appartenant à des jeux distincts.

3. Profileuse (1) selon l'une des revendications 1 ou 2, **caractérisée en ce qu'**elle comprend des groupes distincts (C2p, C2p+1) de chariots (Ci) supportant des paires de têtes de profilage appartenant à des jeux distincts.

4. Profileuse (1) selon les revendications 2 et 3, **caractérisée en ce qu'**elle comprend d'une part des premier et deuxième jeux de paires de têtes de profilage montés côte à côte sur un premier groupe (C2p) de chariots (Ci), et d'autre part des troisième et quatrième jeux de paires de têtes de profilage montés côte à côte sur un deuxième groupe (C2p+1) de chariots (Ci) indépendant dudit premier groupe.

5. Profileuse (1) selon l'une quelconque des revendications précédentes, **caractérisée en ce qu'**elle comprend au moins un vérin à double effet (V1i, V2i) pour mouvoir chacun desdits chariots (Ci).

6. Profileuse (1) selon les revendications 4 et 5, **caractérisée en ce qu'**elle comprend deux vérins à double effet (V1i, V2i) montés en opposition pour mouvoir chacun desdits chariots (Ci), de manière à placer sélectivement les chariots dudit premier groupe (C2p) dans l'une des trois positions suivantes : têtes inactives, premier jeu de têtes actif, deuxième jeu de tête actif, et à placer sélectivement les chariots dudit deuxième groupe (C2p+1) dans l'une des trois positions suivantes : têtes inactives, troisième jeu de têtes actif, quatrième jeu de têtes actif.

7. Profileuse (1) selon la revendication 6, **caractérisée en ce que** l'un (V1i) desdits deux vérins est plus long que l'autre (V2i), de manière à prendre en compte l'encombrement d'un moteur (Mi) d'entraînement des paires de têtes de profilage (P1i, P2i) supportées par le chariot (Ci) correspondant.

8. Profileuse (1) selon l'une quelconque des revendications précédentes, **caractérisée en ce qu'**elle comprend des moyens (TRi, RL, CP) pour empêcher sa mise en route tant que lesdits chariots (Ci) n'ont pas atteint un alignement permettant l'utilisation de l'un desdits jeux.

9. Profileuse (1) selon la revendication 8, **caractérisée en ce que** lesdits moyens comprennent une pluralité de trous (TRi) formés dans lesdits chariots (Ci), disposés de manière à être alignés lorsque ledit alignement est atteint, et un rayon laser (RL) disposé de manière à passer dans tous lesdits trous (TRi) lorsque ledit alignement est atteint.

10. Profileuse (1) selon l'une quelconque des revendications précédentes, **caractérisée en ce que** lesdits chariots (Ci) sont montés sur des roulettes (Ri) roulant sur des rails (RAi), et **en ce que** lesdits rails (RAi) comprennent des creux (CRi) disposés de manière à indexer les positions desdits chariots (Ci) correspondant à l'utilisation de chacun desdits jeux.

11. Profileuse (1) selon la revendication 10, **caractérisée en ce qu'**elle comprend des portiques (Π1, Π2) munis de cales (CAi) adaptées pour supporter lesdits chariots (Ci) lorsque lesdites roulettes (Ri) se trouvent dans lesdits creux (CRi).

## Claims

1. Roll forming apparatus (1) of the type able to operate with different sets of pairs of roll forming heads (P1i, P2i) according to the type of section to be fabricated, **characterized in that** said pairs of heads (P1i P2i) are mounted on carriages (Ci) that can slide both ways in a direction (T) transverse to the roll forming line, so that one set can be replaced by another set with minimum handling.

2. Roll forming apparatus (1) according to claim 1, **characterized in that** it comprises carriages (Ci) supporting a plurality of pairs of roll forming heads (P1i, P2i) belonging to separate sets.

3. Roll forming apparatus (1) according to either claim 1 or claim 2, **characterized in that** it comprises separate groups (C2p, C2p+1) of carriages (Ci) supporting pairs of roll forming heads belonging to different sets.

4. Roll forming apparatus (1) according to claims 2 and 3, **characterized in that** it comprises first and second sets of pairs of roll forming heads mounted side by side on a first group (C2p) of carriages (Ci) and third and fourth sets of pairs of roll forming heads mounted side by side on a second group (C2p+1) of carriages (Ci) independent of said first group.

5. Roll forming apparatus (1) according to any preceding claim, **characterized in that** it comprises at least one double-acting ram (V1i, V2i) for moving each of said carriages (Ci).

6. Roll forming apparatus (1) according to claims 4 and 5, **characterized in that** it comprises two double-acting rams (V1 i, V2i) mounted in opposition for moving each of said carriages (Ci) to place selectively carriages of said first group (C2p) in one of the following three positions: heads inactive, first set of heads active, second set of heads active, and to place selectively the carriages of said second group (C2p+1) in one of the following three positions: heads inactive, third set of heads active, fourth set of heads active.

7. Roll forming apparatus (1) according to claim 6, **characterized in that** one ram (V1 i) is longer than the other ram (V2i) to allow for the overall size of a motor (Mi) for driving pairs of roll forming heads (P1 i, P2i) supported by the corresponding carriage.

8. Roll forming apparatus (1) according to any preceding claim, **characterized in that** it comprises means (Tri, RL, CP) for preventing it from starting before said carriages (Ci) have reached an alignment enabling the use of one of said sets.

9. Roll forming apparatus (1) according to claim 8, **characterized in that** said means comprise a plurality of holes (TRi) formed in said carriages (Ci) and disposed so as to be aligned when said alignment is reached and a laser beam (RL) adapted to pass through all of said holes (TRi) when said alignment is reached.

10. Roll forming apparatus (1) according to any preceding claim, **characterized in that** said carriages (Ci) are mounted on wheels rolling (Ri) on rails (RAi)and said rails (RAi) comprise recesses (CRi) disposed to index the positions of said carriages (Ci) corresponding to the use of each of said sets.

11. Roll forming apparatus (1) according to claim 10, **characterized in that** it comprises gantries (Π1, Π2) provided with wedges (CAi) adapted to support said carriages (Ci) when said wheels (Ri) are in said recesses (CRi).

## Patentansprüche

1. Profilherstellungsvorrichtung (1) des Typs, der je nach Art des herzustellenden Profils mit verschiedenen Sätzen von Paaren von Profilierköpfen (P1i, P2i) arbeiten kann, **dadurch gekennzeichnet, dass** die Kopfpaare (P1i, P2i) auf Schlitten (Ci) angebracht sind, welche in beide Richtungssinne einer zu der Profilierlinie quer verlaufenden Richtung (T) derart gleiten können, dass ein Satz mit einem Minimum an Handhabung durch einen anderen Satz ersetzbar ist.

2. Profilherstellungsvorrichtung (1) nach Anspruch 1, **dadurch gekennzeichnet, dass** sie Schlitten (Ci) aufweist, welche mehrere Profilierkopfpaare (P1i, P2i) tragen, die zu unterschiedlichen Sätzen gehören.

3. Profilherstellungsvorrichtung (1) nach einem der Ansprüche 1 oder 2, **dadurch gekennzeichnet, dass** sie unterschiedliche Gruppen (C2p, C2p+1) von Schlitten (Ci) umfasst, welche zu unterschiedlichen Sätzen gehörenden Profilierkopfpaare tragen,

4. Profilherstellungsvorrichtung (1) nach den Ansprüchen 2 und 3, **dadurch gekennzeichnet, dass** sie einerseits erste und zweite Sätze von Profilierkopfpaaren, die nebeneinander auf einer ersten Gruppe (C2p) von Schlitten (Ci) angebracht sind, und andererseits dritte und vierte Sätze von Profilierkopfpaaren aufweist, die nebeneinander auf einer zweiten, von der ersten Gruppe unabhängigen Gruppe (C2p+1) von Schlitten (Ci) angebracht sind.

5. Profilherstellungsvorrichtung (1) nach einem der vorhergehenden Ansprüche, **dadurch gekennzeichnet, dass** sie mindestens einen doppeltwirkenden Zylinder (V1i, V2i) zum Bewegen jedes der Schlitten (Ci) aufweist.

6. Profilherstellungsvorrichtung (1) nach den Ansprüchen 4 und 5, **dadurch gekennzeichnet, dass** sie zwei doppeltwirkende Zylinder (V1i, V2i) aufweist, die einander entgegengesetzt angebracht sind, um jeden der Schlitten (Ci) derart zu bewegen, dass die Schlitten der ersten Gruppe (C2p) selektiv in eine der folgenden drei Positionen verbracht werden: Köpfe inaktiv, erster Kopfsatz aktiv, zweiter Kopfsatz aktiv, und dass die Schlitten der zweiten Gruppe (C2p+1) selektiv in eine der folgenden drei Positionen verbracht werden: Köpfe inaktiv, dritter Kopfsatz aktiv, vierter Kopfsatz aktiv.

7. Profilherstellungsvorrichtung (1) nach Anspruch 6, **dadurch gekennzeichnet, dass** einer (V1i) der beiden Zylinder länger ist als der andere (V2i), um den Platzbedarf eines Antriebsmotors (Mi) der von dem entsprechenden Schlitten (Ci) gestützten Profilierkopfpaare (P1i, P2i) zu berücksichtigen.

8. Profilherstellungsvorrichtung (1) nach einem der vorhergehenden Ansprüche, **dadurch gekennzeichnet, dass** sie Einrichtungen (TRi, RL, CP) zum Verhindern des Verfahrens der Vorrichtung solange die Schlitten (Ci) keine Ausrichtung erreicht haben, die das Verwenden eines der Sätze ermöglicht, enthält.

9. Profilherstellungsvorrichtung (1) nach Anspruch 8, **dadurch gekennzeichnet, dass** die Einrichtungen mehrere Löcher (TRi), welche in den Schlitten (Ci) ausgebildet und derart angeordnet sind, dass sie bei Erreichen der Ausrichtung miteinander fluchten, und einen Laserstrahl (RL) umfassen, der derart angeordnet ist, dass er sämtliche Löcher (TRi) passiert, wenn die Ausrichtung erreicht ist.

10. Profilherstellungsvorrichtung (1) nach einem der vorhergehenden Ansprüche, **dadurch gekennzeichnet, dass** die Schlitten (Ci) auf Laufrollen (Ri) montiert sind, welche auf Schienen (RAi) rollen, und dass die Schienen (RAi) Vertiefungen (CRi) aufweisen, die derart angeordnet sind, dass sie die der Verwendung jedes der Sätze entsprechenden Positionen der Schlitten (Ci) anzeigen.

11. Profiliervorrichtung (1) nach Anspruch 10, **dadurch gekennzeichnet, dass** sie Rahmen (Π1, Π2) aufweist, welche mit Keilen (CAi) versehen sind, welche die Schlitten (Ci) stützen, wenn sich die Laufrollen (Ri) in den Vertiefungen (CRi) befinden.
